# EUROPÄISCHE PATENTSCHRIFT

(11) **EP 1 716 778 B1**
(45) Veröffentlichungstag und Bekanntmachung des Hinweises auf die Patenterteilung: **11.05.2011**
(21) Anmeldenummer: 05103386.8
(22) Anmeldetag: 26.04.2005
(51) Int. Cl.: A47B 88/00, A47B 88/04

(54) **Schublade für einen freistehenden Korpus, welche beidseitig ausziehbar ist**
Drawer for a freestanding body being bilaterally extensible
Tiroir pour un corps isolé étant bilatéralement extensible

(43) Veröffentlichungstag der Anmeldung: 02.11.2006
(73) Patentinhaber: Peka-Metall AG, 6295 Mosen (CH)
(72) Erfinder: Weber, Beni, 5712 Beinwil am See (CH)
(74) Vertreter: BOVARD AG

(56) Entgegenhaltungen:
- DE-U1- 20 312 325
- PATENT ABSTRACTS OF JAPAN Bd. 2003, Nr. 12, 5. Dezember 2003 (2003-12-05) -& JP 2004 188110 A (SUN WAVE IND CO LTD), 8. Juli 2004 (2004-07-08)

## Beschreibung

Die vorliegende Erfindung bezieht sich auf eine Schublade für einen freistehenden Korpus, welche beidseitig entlang Linearführungen in Ausziehrichtung ausziehbar ist, und welche an den stirnseitigen Endbereichen jeweils mit einer Abdeckung ausgestattet ist, welche Abdeckungen mit lösbaren Verriegelungseinrichtungen versehen sind, mit welchen diese Abdeckungen jeweils beim Ausziehen der Schublade aus dem Korpus auf jeweils eine Seite am ausziehseitigen stirnseitigen Endbereich der Schublade bzw. auf der gegenüberliegenden Seite am Korpus zur Verschliessung der Öffnung verriegelbar sind.

Insbesondere bei freistehenden Unterschrankkorpussen, die beispielsweise in Kücheneinrichtung als Raumteiler verwendet werden, besteht das Bedürfnis, dass in diesen Korpus eingesetzte Schubladen auf beide Seiten ausziehbar sind und somit von beiden Seiten zugänglich sind. Dabei ist es erforderlich, an dieser beidseitig ausziehbaren Schublade auf beiden Seiten Abdeckungen vorzusehen, um die ästhetischen Anforderungen erfüllen zu können. Hierbei soll die Funktion der Schublade mit diesen beiden Abdeckungen so ausgestaltet sein, dass jeweils eine Abdeckung auf der Seite der Schublade, die ausgezogen ist, mit der Schublade verriegelt ist, während die Abdeckung auf der gegenüberliegenden Seite mit dem Korpus verriegelt sein muss, um die durch die ausgezogene Schublade entstehende Öffnung im Korpus zu verschliessen.

Es sind Lösungen bekannt, bei welchen die beidseitig ausziehbare Schublade so geführt ist, dass sie unmittelbar bei Beginn des Ausziehens eine Änderung der Höhenlage erfährt, welche Höhenlagenänderung bewirkt, dass die entsprechenden Verriegelungsmechanismen der Abdeckungen betätigt werden. Dies hat aber den Nachteil, dass der Ausziehvorgang dieser Schublade, insbesondere wenn die Schublade relativ schwer beladen ist, mit Schwierigkeiten verbunden ist. Im weiteren ist dieses Prinzip nur bei Einfachauszügen möglich, nicht aber bei Vollauszügen.

Eine bekannte Lösung ist z.B. in Patentschrift JP-A-2004188110 offenbart.

Die Aufgabe der vorliegenden Erfindung besteht somit darin, eine beidseitig ausziehbare Schublade zu schaffen, die ohne grossen Kraftaufwand beidseitig ausgezogen werden kann, unabhängig vom Beladungszustand dieser Schublade, die zudem auch mit Vollauszügen verwendbar ist.

Erfindungsgemäss erfolgt die Lösung dieser Aufgabe dadurch, dass jede Verriegelungseinrichtung aus einem an der Abdeckung angebrachten Halteteil, in welchem ein Verriegelungselement gehalten ist, das quer zur Ausziehrichtung verschiebbar ist, aus einer ersten Steuerkurve, die an der Schublade angebracht ist, und aus einer zweiten Steuerkurve besteht, die am Korpus anbringbar ist, dass die erste Steuerkurve und die zweite Steuerkurve so ausgebildet sind, dass beim Ausziehen der Schublade das Verriegelungselement in einen Verriegelungsbereich der ersten Steuerkurve gelangt, gesteuert durch die zweite Steuerkurve, und dass beim Wegziehen der Schublade von der Abdeckung weg das Verriegelungselement in einen Verriegelungsbereich der zweiten Steuerkurve gelangt, gesteuert durch die erste Steuerkurve.

Mit dieser Lösung wird ein optimaler Lauf der Schublade beim beidseitigen Ausziehen entlang der Linearführungen erreicht, unabhängig davon, wie schwer das Ladegut ist, das in der Schublade untergebracht ist.

In vorteilhafter Weise sind für beide Abdeckungen jeweils zwei Verriegelungseinrichtungen vorgesehen, welche jeweils an einem seitlichen Randbereich der entsprechenden Abdeckung angeordnet sind. Dadurch können diese Verriegelungseinrichtungen im Raum untergebracht werden, der seitlich zwischen der Schublade und der Korpusbegrenzung vorhanden ist, in welchem auch die Linearführungen untergebracht sind, wobei eine optimale Halterung für die Abdeckungen erreicht wird.

Eine weitere vorteilhafte Ausgestaltung der Erfindung wird dadurch erreicht, dass jeder Halteteil aus einem Befestigungsstück gebildet ist, der an der Abdeckung befestigt ist, von dem ein Schenkel von der Abdeckung in Ausziehrichtung abstehend ist, an welchem ein Halteelement einstellbar befestigt ist, welches Halteelement aus zwei voneinander beabstandeten Platten gebildet ist, welche jeweils einen Längsschlitz aufweisen, in welche das Verriegelungselement, das die Form eines Stiftes aufweist, einsetzbar ist. Dadurch kann erreicht werden, dass die Abdeckung bezüglich des Korpus in optimaler Weise eingestellt werden kann, einerseits in Ausziehrichtung, andererseits auch bezüglich Höhen- und Querlage der Abdeckung bezüglich der benachbarten Frontabdeckungen am Korpus. Zusätzlich bildet die Ausgestaltung des Halteelements durch zwei Platten mit den jeweiligen Längsschlitzen eine optimale Führung für den als Verriegelungselement wirkenden Stift.

Eine Verbesserung der Führung des Stiftes innerhalb der Längsschlitze der beiden Platten des Halteelementes wird dadurch erreicht, dass der Stift an den beiden Endbereichen mit Führungsflächen ausgestattet ist, welche sich an den Platten abstützen.

In vorteilhafter Weise sind die erste Steuerkurve und die zweite Steuerkurve so angeordnet, dass sie beim in den Korpus eingeschobenen Zustand der Schublade aufeinander liegend zwischen die beiden Platten zu stehen kommen. Neben der Platz sparenden Anordnung wird dadurch auch eine optimale Betätigung des Verriegelungselementes erreicht.

In vorteilhafter Weise besteht die erste Steuerkurve aus einer Platte, welche eine erste schlitzförmige Ausnehmung aufweist, die als Bahnkurve für das Verriegelungselement dient, die gegen die Abdeckung hin offen ist, die gegen den der Abdeckung abgewandten Bereich hin abfallend ist und einen vertikal nach unten abfallenden Endbereich aufweist, welcher den Verriegelungsbereich bildet, und die zweite Steuerkurve ebenfalls aus einer Platte besteht, welche eine zweite schlitzförmige Ausnehmung aufweist, die als Bahnkurve für das Verriegelungselement dient, die gegen die Abdeckung hin offen ist, die gegen den der Abdeckung abgewandten Bereich hin ansteigend ist und einen vertikal nach oben ansteigenden Endbereich aufweist, welcher den Verriegelungsbereich bildet. Diese beiden Steuerkurven sind somit sehr einfach herstellbar, die Steuerung des Verriegelungselementes wird dadurch in optimaler Weise ermöglicht.

Eine weitere vorteilhafte Ausgestaltung der Erfindung besteht darin, dass die Linearführungen beidseits der Schublade angeordnet sind und jede Linearführung aus einer ersten Schiene, die an der Schublade befestigt ist, und einer zweiten Schiene, die am Korpus befestigbar ist, besteht, welche beiden Schienen durch Führungselemente miteinander längsverschiebbar verbunden sind, und dass die erste Steuerkurve an der ersten Schiene und die zweite Steuerkurve an der zweiten Schiene befestigt ist. Durch diese Anordnung ist es möglich, diese Einheit werkseitig herzustellen und zusammenzubauen, der Einbau vor Ort im Korpus wird dadurch erleichtert.

In vorteilhafter Weise ist am Halteelement ein Anschlag angebracht, welcher mit einem an der zweiten Steuerkurve angebrachten Anschlagelement zusammenwirkt, wodurch die Einfahrbewegung der Abdeckung gegen den Korpus hin begrenzt ist. Dadurch ist die genaue Positionierung der Abdeckung im Korpus gegeben.

In vorteilhafter Weise ist die Schublade aus einem Boden, zwei Seitenwänden und zwei Frontwänden gebildet, wobei die Seitenwände aus Abdeckblechen bestehen, welche die Linearführungen und die Steuerkurven abecken, und dass die Abdeckungen beim Ausziehen der Schublade jeweils an der entsprechenden Frontseite anliegend sind. Dies ergibt einen einfachen Aufbau, zudem sind die Führungen und die Steuerkurven auch gegen Verschmutzungen geschützt.

Eine Ausführungsform der Erfindung wird nachfolgend anhand der beiliegenden Zeichnung beispielhaft näher erläutert.

Es zeigt:
Fig. 1 in räumlicher Darstellung einen Korpus mit einer darin eingesetzten beidseitig ausziehbaren Schublade;
Fig. 2 in räumlicher Darstellung den Aufbau einer beidseitig ausziehbaren Schublade mit den Verriegelungseinrichtungen für die Abdeckungen;
Fig. 3 in räumlicher und vergrösserter Darstellung eine Verriegelungseinrichtung gemäss Fig. 2;
Fig. 4 eine Schnittdarstellung durch die Längsführungen mit den daran angeordneten Steuerkurven;
Fig. 5 in schematischer Darstellung eine Ansicht auf die Verriegelungseinrichtung bei ausgezogener Schublade und mit an der Schublade verriegelter Abdeckung;
Fig. 6 und Fig. 7 eine Ansicht auf die Verriegelungseinrichtung der Schublade, wenn sie gegen den eingeschobenen Zustand hin verschoben wird;
Fig. 8 eine Ansicht auf die Verriegelungseinrichtung, wenn sich die Schublade im voll in den Korpus eingefahrenen Zustand befindet;
Fig. 9 eine Ansicht auf die Verriegelungseinrichtung in einem Zustand, wenn die Schublade auf die andere Seite des Korpusses ausgezogen wird und die Abdeckung mit der zweiten Steuerkurve verriegelt ist;
Fig. 10 eine Ansicht auf die Verriegelungseinrichtung in einem Zustand, wo die Schublade im Vergleich mit der in Fig. 9 dargestellten Zustand sich in einer weiter ausgezogenen Lage befindet; und
Fig. 11 eine Ansicht auf die Verriegelungseinrichtung, in welcher sich die Schublade in einem weit ausgezogenen Zustand befindet.

In Fig. 1 ist ein Korpus 1 dargestellt, der beispielsweise Bestandteil ist eines freistehenden Unterschrankes einer Kücheneinrichtung, wie sie zur Raumteilung verwendet werden. In seinem oberen Bereich weist dieser Korpus 1 eine Schublade 2 auf. Diese Schublade 2 ist auf beiden Seiten des Korpus 1 ausziehbar, der eine ausgezogene Zustand dieser Schublade 2 ist mit ausgezogenen Linien dargestellt, während die auf die andere Seite ausgezogene Schublade 2 mit strichpunktierten Linien dargestellt ist. Beim Ausziehen der Schublade 2 auf die jeweiligen Seite ist die erste Abdeckung 3 mit der Schublade 2 verriegelt, während die zweite Abdeckung 4 mit dem Korpus 1 verriegelt ist und somit die Öffnung, die durch das Ausziehen der Schublade auf dieser Seite entstehen würde, abdeckt.

Wie aus Fig. 2 ersichtlich ist, ist an der Schublade 2 beidseitig jeweils eine Linearführung 5 angebracht. Jede dieser Linearführungen 5 besteht aus einer ersten Schiene 6, die an der Schublade 2 befestigt ist. Ferner umfasst jede dieser Linearführungen 5 eine zweite Schiene 7, die am Korpus 1 befestigbar ist. Diese beiden Schienen 6 und 7 sind in bekannter Weise durch Führungselemente miteinander verbunden, beispielsweise Kugelführungen, welche ermöglichen, dass die erste Schiene 6 bezüglich der zweiten Schiene 7 in Auszugrichtung geführt verschiebbar ist.

An jeder ersten Schiene 6 ist in deren Randbereich jeweils eine erste Steuerkurve 8 befestigt. Diese ersten Steuerkurven 8 laufen somit beim Ausziehen der Schublade 2 aus dem Korpus 1 (Fig. 1) mit der Schublade 2 mit. An jeder zweiten Schiene 7 ist an deren Endbereichen jeweils eine zweite Steuerkurve 9 befestigt. Diese zweiten Steuerkurven 9 sind somit am Korpus ortsfest gehalten.

An den beiden Abdeckungen 3 und 4 ist jeweils ein Halteteil 10 befestigt, in welchem ein Verriegelungselement gehalten ist, wie später noch gesehen wird. Diese Halteteile 10 sind so an den Abdeckungen 3 und 4 angeordnet, dass sie mit der ersten Steuerkurve 8 und der zweiten Steuerkurve 9 zusammenwirken können, wie ebenfalls später noch beschrieben wird.

Jeder Halteteil 10 ist aus einem Befestigungsstück 11 gebildet, das in dieser Ausführungsform als Winkel 11 ausgebildet ist, der mit dem einen Schenkel 12 an der jeweiligen Abdeckung 3 bzw. 4 befestigt ist. Am anderen Schenkel 13, der von der jeweiligen Abdeckung 3 bzw. 4 in Ausziehrichtung abstehend ist, ist ein Halteelement 14 einstellbar befestigt, welches Halteelement später noch im Detail beschrieben wird.

Wie aus dieser Darstellung ersichtlich ist, besteht die Schublade 2 aus einem Boden 15, zwei Frontwänden 16 und 17 und zwei Seitenwänden, die aus Abdeckblechen 18 und 19 (Fig. 1) gebildet sind, und welche die Linearführungen 5 und die Steuerkurven 8 und 9 abdecken.

Fig. 3 zeigt eine der Verriegelungseinrichtungen, wie sie, wie vorgängig dargelegt worden ist, für eine Schublade 2 in vierfacher Ausführung angeordnet ist. Das Halteelement 14 besteht aus zwei voneinander beabstandeten Platten 20 und 21, die jeweils mit einem Längsschlitz 22 versehen sind. Diese Längsschlitze 22 sind zur Ausziehrichtung senkrecht angeordnet. In diese Längsschlitze 22 eingesetzt wird ein Verriegelungselement 23, das die Form eines Stiftes 24 aufweist. Dieser Stift 24 ist an den beiden Endbereichen jeweils mit einer Führungsfläche 25 ausgestattet. Im in die Längsschlitze 22 eingesetzten Zustand des Verriegelungselementes 23 stützen sich diese beiden Führungsflächen 25 an den Platten 20 und 21 ab, dadurch ergibt sich eine optimale Führung dieses Verriegelungselementes 23. Dieses Verriegelungselement 23 ist entlang der Längsschlitze 22 verschiebbar.

Die erste Steuerkurve 8, die an der ersten Schiene 6 befestigt ist, besteht aus einer Platte 26. Diese Platte 26 ist mit einer ersten schlitzförmigen Ausnehmung 27 versehen, die als Bahnkurve für das Verriegelungselement 23 dient. Diese erste schlitzförmige Ausnehmung 27 ist gegen die Abdeckung 3 hin offen. Gegen den der Abdeckung 3 abgewandten Bereich hin ist diese schlitzförmige erste Ausnehmung abfallend und endet in einem vertikal nach unten abfallenden Endbereich 28, welcher den Verriegelungsbereich bildet.

Die zweite Steuerkurve 9 besteht ebenfalls aus einer Platte 29, die an der zweiten Schiene 7 befestigt ist, die eine zweite schlitzförmige Ausnehmung 30 aufweist, die als Bahnkurve für das Verriegelungselement 23 dient. Diese zweite schlitzförmige Ausnehmung ist ebenfalls gegen die Abdeckung 3 hin offen, ist gegen den der Abdeckung 3 abgewandten Bereich hin ansteigend und endet in einem vertikal nach oben ansteigenden Endbereich 31, welcher den Verriegelungsbereich bildet.

Aus der Schnittdarstellung gemäss Fig. 4 ist die erste Schiene 6 und die zweite Schiene 7 der Linearführung 5 dargestellt. An der ersten Schiene 6 befestigt ist die erste Steuerkurve 8, während an der zweiten Schiene 7 die zweite Steuerkurve 9 befestigt ist. Diese beiden Steuerkurven 8 und 9 sind so angeordnet, dass sie zwischen die Platten 20 und 21 des Halteelementes 14 zu stehen kommen. In dieser Darstellung ist auch das Verriegelungselement 23 ersichtlich, welches in die Längsschlitze 22 der Platten 20 und 21 eingesetzt ist. Hierbei ist ersichtlich, dass die äusseren Bereiche des Verriegelungselementes 23 in diesen Längsschlitzen 22 der beiden Platten 20 und 21 geführt ist, und dass die erste Steuerkurve 8 und die zweite Steuerkurve 9 dieses Verriegelungselement 23 innerhalb dieser Längsschlitze 22 vertikal bewegen können, wie nachfolgend noch dargelegt wird.

Wie aus Fig. 5 ersichtlich ist, befindet sich, wenn die Schublade 2 ausgezogen ist, das Verriegelungselement 23 im vertikalen Bereich 28 der ersten Steuerkurve 8. Somit sind die beiden Platten 20 und 21 des Halteelementes 14 über das Verriegelungselement 23, das sich im unteren Bereich der Längsschlitze 22 befindet, gegenüber dieser ersten Steuerkurve 8 verriegelt. Die Abdeckung 3 ist somit an dieser Schublade 2 gehalten. Die beiden Platten 20 und 21 stützen sich hierbei auf der ersten Schiene 6 ab, zusätzlich gehalten durch ein an der ersten Steuerkurve 8 angebrachten Anschlagelement 32, welches mit einer Ausnehmung am Halteelement 14 zusammenwirkt, das als Anschlag 33 dient.

In dieser fixen Position der Abdeckung 3 bezüglich der Schublade 2 lässt sich die Abdeckung 3, wie vorgängig erwähnt wurde, durch die Verstellmöglichkeiten zwischen Halteelement 14 und Winkel 11 (Fig. 2) hinsichtlich der Front 34 des Korpus 1 einjustieren.

Beim Einschieben der Schublade 2 von der ausgezogenen Position, wie sie in Fig. 5 dargestellt ist, wird die erste Steuerkurve 8 über die zweite Steuerkurve geschoben, da die beiden nebeneinander stehend angeordnet sind. Das Verriegelungselement 23 nähert sich hierbei dem ansteigenden Bereich der zweiten schlitzförmigen Ausnehmung 30 der zweiten Steuerkurve 9.

Wie aus Fig. 7 ersichtlich ist, wird beim weiteren Einschieben der Schublade 2 in den Korpus 1 das Verriegelungselement 23 durch den ansteigenden Bereich der zweiten schlitzförmigen Ausnehmung 30 der zweiten Steuerkurve 9 langsam in den Längsschlitzen 22 des Halteelementes 14 angehoben, die Verriegelung wird jedoch noch nicht freigegeben.

Im vollständig eingeschobenen Zustand der Schublade 2 in den Korpus 1, wie dies in Fig. 8 dargestellt ist, wird das Verriegelungselement 23 durch den Verlauf der zweiten schlitzförmigen Ausnehmung 30 weiter angehoben. Hierbei gelangt das Verriegelungselement 23 aus dem vertikalen Bereich 28 der ersten schlitzförmigen Ausnehmung 27 der ersten Steuerkurve 8. Gleichzeitig gelangt das Verriegelungselement aber in den vertikalen Bereich 31 der zweiten schlitzförmigen Ausnehmung 30 der zweiten Steuerkurve 9. Dadurch wird die Abdeckung 3 bezüglich der zweiten Steuerkurve 9 in der am Korpus 1 anliegenden Position gehalten, wie dies in Fig. 8 dargestellt ist. Hier hat man somit die Schublade 2 im in den Korpus eingeschobenen Zustand.

Wenn nun die Schublade 2 auf die andere Seite ausgezogen wird, das heisst weg von der Abdeckung 3, wird das Verriegelungselement 23 gesteuert durch den abfallenden Bereich der ersten schlitzförmigen Ausnehmung 27 der ersten Steuerkurve 8 angehoben und gelangt in den vertikalen Bereich 31 der zweiten schlitzförmigen Ausnehmung 30 der zweiten Steuerkurve 9. Dadurch wird das Halteelement 14 und mit ihm die Abdeckung 3 an der bezüglich dem Korpus 1 feststehenden zweiten Steuerkurve 9 verriegelt.

Beim weiteren Ausfahren der Schublade 2 von der Abdeckung 3 weg fährt die erste Steuerkurve 8 aus dem Bereich der zweiten Steuerkurve 9, das Verriegelungselement 23 bleibt oben im vertikalen Bereich 31 der zweiten schlitzförmigen Ausnehmung der zweiten Steuerkurve stehen, gehalten durch ein Federelement 35. Das Verriegelungselement 23 wird somit aus der ersten schlitzförmigen Ausnehmung 27 der ersten Steuerkurve 8 ausgefahren. Die Abdeckung 3 wird somit in der Position gehalten, in welcher sie die Schubladenöffnung im Korpus 1 verschliesst.

Beim umgekehrten Vorgang erfolgen die vorgängig beschriebenen Schritte des Verriegelungsvorganges in umgekehrter Reihenfolge. Auf der gegenüberliegenden Seite der Schublade erfolgen gleichzeitig die Verriegelungsschritte in der jeweils umgekehrten Reihenfolge.

Mit dieser Einrichtung wird ein optimales Verriegeln und Entriegeln der jeweiligen Abdeckung mit der verschiebbaren Schublade 2 bzw. mit dem Korpus erreicht. Die Laufeigenschaften der Schublade erfahren keine Beeinträchtigung.

In vorteilhafter und bekannter Weise können an dieser Schublade Dämpfungselemente und Einziehhilfen angebracht werden. Mit diesen Elementen, die doppelt und jeweils spiegelbildlich zueinander ausgeführt werden, kann erreicht werden, dass beim Zuschlagen der Schublade eine Endlagendämpfung erfolgt und dass gleichzeitig die Schublade in die richtige eingezogene Position gebracht wird. Dadurch wird vermieden, dass bei heftigem Zuschlagen die Schublade durchläuft und auf der anderen Seite ausgefahren wird.

## Patentansprüche

1. Schublade (2) für einen freistehenden Korpus (1), welche beidseitig entlang Linearführungen (5) in Ausziehrichtung ausziehbar ist, und welche an den stirnseitigen Endbereichen jeweils mit einer Abdeckung (3, 4) ausgestattet ist, welche Abdeckungen (3, 4) mit lösbaren Verriegelungseinrichtungen versehen sind, mit welchen diese jeweils beim Ausziehen der Schublade (2) aus dem Korpus (1) auf jeweils eine Seite am ausziehseitigen stirnseitigen Endbereich der Schublade (2) beziehungsweise auf der gegenüberliegenden Seite am Korpus (1) zur Verschliessung der Öffnung verriegelbar sind, **dadurch gekennzeichnet, dass** jede Verriegelungseinrichtung aus einem an der Abdeckung (3, 4) angebrachten Halteteil (10), in welchem ein Verriegelungselement (23) gehalten ist, das quer zur Ausziehrichtung verschiebbar ist, aus einer ersten Steuerkurve (8), die an der Schublade (2) angebracht ist, und aus einer zweiten Steuerkurve (9) besteht, die am Korpus (1) anbringbar ist, dass die erste Steuerkurve (8) und die zweite Steuerkurve (9) so ausgebildet sind, dass beim Ausziehen der Schublade (2) das Verriegelungselement (23) in einen Verriegelungsbereich der ersten Steuerkurve (8) gelangt, gesteuert durch die zweite Steuerkurve (9), und dass beim Wegziehen der Schublade (2) von der Abdeckung (3, 4) weg das Verriegelungselement (23) in einen Verriegelungsbereich der zweiten Steuerkurve (9) gelangt, gesteuert durch die erste Steuerkurve (8).

2. Schublade nach Anspruch 1, **dadurch gekennzeichnet, dass** für beide Abdeckungen (3, 4) jeweils zwei Verriegelungseinrichtungen vorgesehen sind, welche jeweils an einem seitlichen Randbereich der entsprechenden Abdeckung (3, 4) angeordnet sind.

3. Schublade nach Anspruch 1 oder 2, **dadurch gekennzeichnet, dass** jeder Halteteil (10) aus einem Befestigungsstück (11) gebildet ist, der an der Abdeckung (3; 4) befestigt ist, von dem ein Schenkel (13) von der Abdeckung (3; 4) in Ausziehrichtung abstehend ist, an welchem ein Halteelement (14) einstellbar befestigt ist, welches Halteelement (14) aus zwei voneinander beabstandeten Platten (20, 21) gebildet ist, welche jeweils einen Längsschlitz (22) aufweisen, in welche das Verriegelungselement (23), das die Form eines Stiftes (24) aufweist, einsetzbar ist.

4. Schublade nach Anspruch 3, **dadurch gekennzeichnet, dass** der Stift (24) an den beiden Endbereichen mit Führungsflächen (25) ausgestattet ist, welche sich an den Platten (20, 21) abstützen.

5. Schublade nach Anspruch 3 oder 4, **dadurch gekennzeichnet, dass** die erste Steuerkurve (8) und die zweite Steuerkurve (9) so angeordnet sind, dass sie beim in den Korpus (1) eingeschobenen Zustand der Schublade (2) aufeinander liegend zwischen die beiden Platten (20, 21) zu stehen kommen.

6. Schublade nach einem der Ansprüche 1 bis 5, **dadurch gekennzeichnet, dass** die erste Steuerkurve (8) aus einer Platte besteht (26), welche eine erste schlitzförmige Ausnehmung (27) aufweist, die als Bahnkurve für das Verriegelungselement (23) dient, die gegen die Abdeckung (3; 4) hin offen ist, die gegen den der Abdeckung (3; 4) abgewandten Bereich hin abfallend ist und einen vertikal nach unten abfallenden Endbereich (28) aufweist, welcher den Verriegelungsbereich bildet.

7. Schublade nach einem der Ansprüche 1 bis 6, **dadurch gekennzeichnet, dass** die zweite Steuerkurve (9) aus einer Platte (29) besteht, welche eine zweite schlitzförmige Ausnehmung (30) aufweist, die als Bahnkurve für das Verriegelungselement (23) dient, die gegen die Abdeckung (3; 4) hin offen ist, die gegen den der Abdeckung (3; 4) abgewandten Bereich hin ansteigend ist und einen vertikal nach oben ansteigenden Endbereich (31) aufweist, welcher den Verriegelungsbereich bildet.

8. Schublade nach einem der Ansprüche 1 bis 7, **dadurch gekennzeichnet, dass** die Linearführungen (5) beidseits der Schublade (2) angeordnet sind und jede Linearführung (5) aus einer ersten Schiene (6), die an der Schublade (2) befestigt ist, und einer zweiten Schiene (7), die am Korpus (1) befestigbar ist, besteht, welche beiden Schienen (6, 7) durch Führungselemente miteinander längsverschiebbar verbunden sind, und dass die erste Steuerkurve (8) an der ersten Schiene (6) und die zweite Steuerkurve (9) an der zweiten Schiene (7) befestigt ist.

9. Schublade nach einem der Ansprüche 1 bis 8, **dadurch gekennzeichnet, dass** am Halteelement (14) ein Anschlag (33) angebracht ist, welcher mit einem an der ersten Steuerkurve (8) angebrachten Anschlagelement (32) zusammenwirkt, wodurch die Einfahrbewegung der Abdeckung (3; 4) gegen den Korpus (1) hin begrenzt ist.

10. Schublade nach einem der Ansprüche 1 bis 9, **dadurch gekennzeichnet, dass** die Schublade (2) aus einem Boden (15), zwei Seitenwänden und zwei Frontwänden (16, 17) gebildet ist, wobei die Seitenwände aus Abdeckblechen (18, 19) bestehen, welche die Linearführungen (5) und die Steuerkurven (8, 9) abdecken, und dass die Abdeckungen (3; 4) beim Ausziehen der Schublade (2) jeweils an der entsprechenden Frontseite (16; 17) anliegend sind.

## Claims

1. Drawer (2) for a freestanding body (1), which drawer is able to be pulled out on both sides in pullout direction along linear guides (5), and which is provided with a cover (3, 4) on each of the frontal end regions, which covers (3, 4) are provided with releasable locking devices, with which devices these covers are each lockable on one side on the pullout-side frontal end region of the drawer (2) or respectively on the opposite side on the body (1), to close the opening, when pulling the drawer (2) out of the body (1) in one pullout direction or the other, **characterised in that** each locking device comprises a retainer (10) installed on the cover (3, 4), in which retainer a locking element (23) is held which is displaceable transversely to the pullout direction, a first cam (8), which is installed on the drawer (2), and a second cam (9), which is installable on the body (1), **in that** the first cam (8) and the second cam (9) are designed in such a way that when pulling out the drawer (2) the locking element (23) ends up in a locking region of the first cam (8), controlled by the second cam (9), and **in that** when pulling of the drawer (2) away from the cover (3, 4) the locking element (23) ends up in a locking region of the second cam (9), controlled by the first cam (8).

2. Drawer according to claim 1, **characterised in that** provided for the two covers (3, 4) are two locking devices each, which are each disposed on a lateral edge region of the corresponding cover (3, 4).

3. Drawer according to claim 1 or 2, **characterised in that** each retainer (10) is made up of a mounting piece (11), which is attached to the cover (3; 4), of which an arm (13) projects from the cover (3; 4) in pullout direction, on which arm a holding element (14) is attached in an adjustable way, which holding element (14) is made up of two plates (20, 21) spaced apart from one another, which each have a longitudinal slot (22), into which the locking element (23), which has the form of a pin (24), is insertable.

4. Drawer according to claim 3, **characterised in that** the pin (24) is provided on the two end regions with guide surfaces (25) which are supported on the plates (20, 21).

5. Drawer according to claim 3 or 4, **characterised in that** the first cam (8) and the second cam (9) are disposed in such a way that in the state of the drawer (2) being pushed into the body (1) they come to a standstill overlapping one another between the two plates (20, 21).

6. Drawer according to one of the claims 1 to 5, **characterised in that** the first cam (8) consists of a plate (26) having a first slot-shaped recess (27) which serves as curved pathway for the locking element (23), which recess is open toward the cover (3; 4), which recess declines toward the area remote from the cover (3; 4) and has an end region (28) declining vertically downward, which forms the locking region.

7. Drawer according to one of the claims 1 to 6, **characterised in that** the second cam (9) consists of a plate (29) having a second slot-shaped recess (30), which serves as curved pathway for the locking element (23), which recess is open toward the cover (3; 4), which recess rises toward the area remote from the cover (3; 4) and has an end region (31) rising vertically upward, which forms the locking region.

8. Drawer according to one of the claims 1 to 7, **characterised in that** the linear guides (5) are disposed on both sides of the drawer (2) and each linear guide (5) comprises a first rail (6), which is attached to the drawer (2), and a second rail (7), which is attachable to the body (1), which two rails (6, 7) are connected to each other in a longitudinally displaceable way by guide elements, and **in that** the first cam (8) is attached to the first rail (6) and the second cam (9) to the second rail (7).

9. Drawer according to one of the claims 1 to 8, **characterised in that** installed on the holding element (14) is a stop (33), which co-operates with a stop element (32) installed on the first cam (8), whereby the retraction movement of the cover (3; 4) toward the body (1) is limited.

10. Drawer according to one of the claims 1 to 9, **characterised in that** the drawer (2) is made up of a floor (15), two lateral walls and two front walls (16, 17), the lateral walls consisting of covering plates (18, 19), which cover the linear guides (5) and the cams (8, 9), and **in that** when pulling out the drawer (2) the covers (3; 4) are each adjacent to the respective front side (16; 17).

## Revendications

1. Tiroir (2) pour un corps libre (1) qui est extractible des deux côtés le long de guides linéaires (5) dans le sens d'extraction et qui est muni sur les zones d'extrémité en face avant respectivement d'un couvercle (3, 4), couvercles (3, 4) qui sont munis de dispositifs de verrouillage amovibles, avec lesquels ces derniers peuvent être verrouillés respectivement lors de l'extraction du tiroir (2) hors du corps (1) sur respectivement une face à la zone frontale du côté d'extraction du tiroir (2), respectivement sur la face opposée du corps (1) pour fermer l'ouverture, **caractérisé en ce que** chaque dispositif de verrouillage se compose d'une première partie de retenue (10) placée sur le couvercle (3, 4), partie dans laquelle est maintenu un élément de verrouillage (23) qui est mobile transversalement à la direction d'extraction, d'une première came de commande (8) qui est placée sur le tiroir (2) et d'une seconde came de commande (9) qui peut être placée sur le corps (1), **en ce que** la première came de commande (8) et la seconde came de commande (9) sont réalisées de sorte que lors de l'extraction du tiroir (2), l'élément de verrouillage (23) parvient dans une zone de verrouillage de la première came de commande (8), commandé par la seconde came de commande (8) et **en ce que** lors du retrait du tiroir (2) hors du couvercle (3, 4) l'élément de verrouillage (23) parvient dans une zone de verrouillage de la seconde came de commande (9), commandé par la première came de commande (8).

2. Tiroir selon la revendication 1, **caractérisé en ce que** pour les deux couvercles (3, 4), il est prévu respectivement deux dispositifs de verrouillage qui sont disposés respectivement sur une zone de bordure latérale du couvercle correspondant (3, 4).

3. Tiroir selon la revendication 1 ou 2, **caractérisé en ce que** chaque partie de retenue (10) est composée d'une pièce de fixation (11) qui est fixée sur le couvercle (3, 4), dont une branche (13) fait saillie du couvercle (3, 4) dans la direction de l'extraction, branche sur laquelle est fixé de manière réglable un élément de retenue (14), élément de retenue (14) qui se compose de deux plaques espacées (20, 21) l'une de l'autre, qui présentent respectivement une fente longitudinale (22) dans laquelle peut être inséré l'élément de verrouillage (24) qui a la forme d'une tige (24).

4. Tiroir selon la revendication 3, **caractérisé en ce que** la tige 24 (24) est munie sur les deux zones d'extrémité de surfaces de guidage (25) qui prennent appui contre les plaques (20, 21).

5. Tiroir selon la revendication 3 ou 4, **caractérisé en ce que** la première came de commande (8) et la seconde came de commande (9) sont disposées de sorte que quand le tiroir (2) est inséré dans le corps (1), elles viennent se superposer entre les deux plaques (20, 21).

6. Tiroir selon l'une des revendications 1 à 5, **caractérisé en ce que** la première came de commande (8) se compose d'une plaque (26) qui présente un premier évidement en forme de fente (27) qui sert de trajectoire pour l'élément de verrouillage (23) qui est ouvert en direction du couvercle (3, 4), qui décroit en direction de la zone détournée du couvercle (3, 4) et qui présente une zone d'extrémité (28) tombant vers le bas verticalement qui forme la zone de verrouillage.

7. Tiroir selon l'une des revendications 1 à 6, **caractérisé en ce que** la seconde came de commande (8) se compose d'une plaque (26) qui présente une second évidement en forme de fente (30) qui sert de trajectoire pour l'élément de verrouillage (23) qui est ouvert en direction du couvercle (3; 4), qui augmente en direction de la zone détournée du couvercle (3, 4) et qui présente une zone d'extrémité croissant vers le bas verticalement (28) qui forme la zone de verrouillage.

8. Tiroir selon l'une des revendications 1 à 6, **caractérisé en ce que** les guidages linéaires (5) sont disposés des deux côtés du tiroir (2) et chaque guide linéaire (5) se compose d'une première glissière (6) fixée sur le tiroir (2) et d'une seconde glissière (7) fixée sur le corps (1), les deux glissières (6, 7) étant reliées entre elles dans le sens de la longueur par des éléments de guidage et **en ce que** la première came de commande (8) est fixée sur la première glissière (6) et la seconde came de commande (9) sur la seconde glissière (7).

9. Tiroir selon l'une des revendications 1 à 8, **caractérisé en ce que** l'élément de retenue (14) présente une butée (33) qui coopère avec un élément de butée (32) placé sur la première came de commande (8), le mouvement d'entrée du couvercle (3, 4) étant limité en direction du corps (1).

10. Tiroir selon l'une des revendications 1 à 9, **caractérisé en ce que** le tiroir (2) est formé par un fond (15), deux parois latérales et deux parois frontales (16, 17), les parois latérales se composent de deux tôles de recouvrement (18, 19) qui recouvrent les guides linéaires (5) et les cames de commande (8, 9) et **en ce que** les couvercles (3; 4) sont appliqués respectivement contre la face frontale correspondante (16; 17) lors de l'extraction du tiroir (2).
